# EUROPÄISCHE PATENTSCHRIFT

(11) **EP 3 299 561 B1**
(45) Veröffentlichungstag und Bekanntmachung des Hinweises auf die Patenterteilung: **19.04.2023**
(21) Anmeldenummer: 17192072.1
(22) Anmeldetag: 20.09.2017
(51) Int. Cl.: E05F 5/00, E05F 15/622, E05F 15/73

(54) **STELLVORRICHTUNG**
ACTUATING DEVICE
DISPOSITIF DE RÉGLAGE

(30) Priorität: 22.09.2016 DE 102016218226
(43) Veröffentlichungstag der Anmeldung: 28.03.2018
(73) Patentinhaber: Stabilus GmbH, 56070 Koblenz (DE)
(72) Erfinder: Oster, Peter, 56068 Koblenz (DE); Ritter, Andreas, 56206 Hilgert (DE)
(74) Vertreter: Weickmann & Weickmann PartmbB

(56) Entgegenhaltungen:
- WO-A1-2013/013313
- WO-A1-2015/186275
- DE-A1- 10 117 933
- DE-A1-102007 062 472
- US-A1- 2015 283 886

## Beschreibung

Die Erfindung betrifft eine Stellvorrichtung nach dem Oberbegriff des Anspruchs 1.

Derartige Stellvorrichtungen sind allgemein bekannt. Sie werden beispielswiese zum selbsttätigen Öffnen und Schließen von Türen und/oder Heccklappen von Kraftfahrzeugen, insbesondere Personenkraftwagen, eingesetzt. Hierzu kann in an sich bekannter Weise die Antriebsanordnung mit einer Verbindungseinheit zur Verbindung der Antriebsanordnung mit einer übergeordneten, d.h. nicht zur Stellvorrichtung gehörenden, Baugruppe des Fahrzeugs versehen sein, während das Stellelement mit einer weiteren Verbindungseinheit zur Verbindung der Stellvorrichtung mit einer weiteren übergeordneten, d.h. nicht zur Stellvorrichtung gehörenden, Baugruppe des Fahrzeugs versehen sein kann. Dabei kann beispielsweise die eine übergeordnete Baugruppe die Karosserie des Fahrzeugs sein, während die weitere übergeordnete Baugruppe das relativ zur Karosserie bewegbare Fahrzeugteil sein kann. All dies trifft auch auf die erfindungsgemäße Stellvorrichtung zu.

Auch wenn die erfindungsgemäßen Stellvorrichtungen, wie gerade erwähnt, zum kraftunterstützten Öffnen und Schließen, aber auch zum automatischen Öffnen und Schließen sowohl von Fahrzeugtüren als auch von Fahrzeugklappen eingesetzt werden können, wird die erfindungsgemäße Stellvorrichtung aus Gründen der einfacheren Darstellung nachstehend überwiegend mit Bezug auf das Öffnen und Schließen von Türen von Kraftfahrzeugen erläutert werden.

Bei den bekannten gattungsgemäßen Stellvorrichtungen wird die Tür nach Betätigung eines hierfür vorgesehenen Schalters, beispielsweise einem Ziehen am Türgriff, selbsttätig mittels der Antriebseinheit geöffnet bzw. geschlossen. Der Bewegungszustandssensor wird hierbei zur Überwachung des Betriebs der Stellvorrichtung eingesetzt. Wird die Tür von Hand geöffnet bzw. geschlossen oder die Tür während des selbsttätigen Öffnens bzw. Schließens zusätzlich von Hand bewegt, so kann dies bei den bekannten Stellvorrichtungen nachteilige Auswirkungen auf die Antriebseinheit haben. Insbesondere kann dies eine dauerhafte Beeinträchtigung der Effizienz der Antriebseinheit, in Extremfällen sogar deren Beschädigung nach sich ziehen.

In der DE 10 2007 062 472 A1 ist eine Stellvorrichtung für ein relativ zu einer Karosserie eines Fahrzeugs bewegbares Fahrzeugteil gemäß dem Oberbegriff des Anspruchs 1 offenbart.

Die WO 2015/186275 A1 hat sich zum Ziel gesetzt, eine Stellvorrichtung für ein relativ zu einer Karosserie eines Fahrzeugs bewegbares Fahrzeugteil bereitzustellen, bei welcher die Zeitspanne zwischen dem Beginn einer Bewegung der Kofferraumklappe und einem Einsatz einer Assistenzkraft reduziert wird.

Die DE 101 17 933 A1 offenbart eine Stellvorrichtung für eine Fahrzeugtür, welche keinerlei Bewegungssensor, sondern einen Belastungssensor umfasst, so dass bei Erfassung einer auf die geöffnete Fahrzeugtür wirkenden Kraft, ein automatisierter Schließvorgang der Fahrzeugtür eingeleitet werden kann.

Ferner sei auf die US 2015/283886 A1 sowie die WO 2013/013313 A1 verwiesen.

Es ist Aufgabe der vorliegenden Erfindung, hier Abhilfe zu schaffen.

Diese Aufgabe wird erfindungsgemäß durch eine Stellvorrichtung nach Anspruch 1 gelöst.

Eine Betätigung der Antriebseinheit in Anpassung an deren Ist-Bewegungszustand kann dabei grundsätzlich darin bestehen, die Antriebseinheit nur insoweit zu betätigen, dass sie nicht mehr von außen zwangsbetätigt wird.

Diese Zwangsbetätigung ist nämlich üblicherweise die Ursache für die Beeinträchtigung der Antriebseinheit.

Vorteilhafterweise kann die Steuereinheit dazu ausgelegt sein, dann, wenn die vom Bewegungszustandssensor an die Steuereinheit weitergeleiteten Bewegungszustandssignale einen von einem Soll-Bewegungszustand abweichenden Ist-Bewegungszustand der Antriebseinheit anzeigen, die Antriebseinheit im Sinne einer Unterstützung der den Ist-Bewegungszustand hervorrufenden Bewegung zu betätigen.

Der Soll-Bewegungszustand kann beispielsweise der Ruhezustand, d.h. der deaktivierte Zustand, der Antriebseinheit sein. Zeigen die Bewegungszustandssignale in diesem Zustand jedoch an, dass die Antriebseinheit gleichwohl betätigt wird, so geht die Steuereinheit davon aus, dass die Fahrzeugtür von Hand betätigt wird und steuert die Antriebseinheit derart an, dass sie die manuelle Betätigung der Tür nach Art einer Servolenkung unterstützt. Ziel kann dabei vorteilhafterweise sein, die Tür auch dann, wenn sich das Fahrzeug an einer Steigung oder in Seitenlage befindet, mit einer geringen Kraft in der Größenordnung von 5 bis 10 N betätigen zu können.

Der Soll-Bewegungszustand kann aber auch ein vorgegebener Bewegungszustand sein, beispielsweise ein einem selbsttätigen Öffnungs- bzw. Schließvorgang der Tür entsprechender Bewegungszustand. Zeigen die Bewegungszustandssignale jedoch einen von diesem Soll-Bewegungszustand abweichenden Ist-Bewegungszustand an, so geht die Steuereinheit davon aus, dass das selbsttätige Öffnen bzw. Schließen nicht mehr erwünscht ist und die Fahrzeugtür von Hand betätigt werden soll. Auch in diesem Fall steuert die Antriebseinheit derart an, dass sie die manuelle Betätigung der Tür nach Art einer Servolenkung unterstützt.

Wie vorstehend angedeutet, kann die erfindungsgemäße Stellvorrichtung auch dazu ausgelegt sein, die Tür automatisch zu öffnen und zu schließen.

Dabei kann die Stellvorrichtung beispielsweise dazu ausgelegt sein, ein langes Ziehen am Türgriff als Wunsch nach automatisiertem Öffnen und Schließen zu interpretieren, während ein kurzes Ziehen am Türgriff als Wunsch nach kraftunterstütztem Öffnen und Schließen interpretiert wird.

Im Zusammenhang mit der vorliegenden Erfindung ist zu berücksichtigen, dass sich manuelle Betätigungen von Türen in ihrem Bewegungsmuster, insbesondere zu Beginn der Bewegung, vor anderen Arten von Betätigungen, beispielsweise einer schwerkraftbedingten Betätigung der Tür unterscheiden. So weist beispielsweise das manuelle Öffnen einer Tür anfänglich eine starke Betätigung, quasi ein "Anreißen", auf, während sich eine Tür unter dem Einfluss der Schwerkraft anfänglich nur langsam, quasi "kriechend", in Bewegung setzt. Als Unterscheidungskriterium wird hierzu erfindungsgemäß die Beschleunigung verwendet, mit der sich die Tür in Bewegung setzt. Erfindungsgemäß ist daher vorgesehen, dass die Steuereinheit dazu ausgelegt ist, die Antriebseinheit nur dann in Anpassung an den Ist-Bewegungszustand zu betätigen, wenn ein Bewegungsmuster des Ist-Bewegungszustands wenigstens eine vorbestimmte Bedingung erfüllt.

Um verhindern zu können, dass andere als manuelle Bewegungen der Tür, beispielsweise schwerkraftbedingte Bewegungen der Tür, als Ist-Bewegungszustand erfasst werden, ist erfindungsgemäß zusätzlich vorgesehen, dass der Antriebseinheit eine Bremsvorrichtung zugeordnet ist.

Erfindungsgemäß ist die Bremsvorrichtung eine permanent wirkende Bremsvorrichtung, wobei die Bremskraft beispielsweise so eingestellt ist, dass sie größer ist als die üblicherweise auf die Tür einwirkende Schwerkraft, solange das Fahrzeug auf einem Untergrund steht, dessen Neigung einen vorbestimmten Wert, beispielsweise 15°, nicht übersteigt. Auf diese Weise überwiegt die Bremskraft die von der Schwerkraft auf die Tür ausgeübte Kraft und kann eine schwerkraftbedingte Bewegung der Tür zum Stillstand bringen bzw. gar nicht erst zulassen.

Die Bremsvorrichtung kann beispielsweise eine Reibbremse sein. Insbesondere kann die Bremsvorrichtung ein sich mit einer Abtriebswelle der Antriebseinheit mitdrehendes Bremselement und ein an der Antriebsanordnung drehfest angeordnetes Bremselement umfassen, welche miteinander in Reibeingriff stehen. Dabei kann beispielsweise das an der Antriebsanordnung drehfest angeordnete Bremselement zur Erzeugung des Reibeingriffs unter der Vorspannung einer Feder gegen das sich mit der Abtriebswelle der Antriebseinheit mitdrehende Bremselement angedrückt werden.

In diesem Zusammenhang ist es ferner vorteilhaft, wenn die Wirkung der Bremsvorrichtung, also deren Bremskraft, einstellbar ist. Hierzu kann beispielsweise die Federvorspannkraft, welche auf das an der Antriebsanordnung drehfest angeordnete Bremselement einwirkt, verstellbar sein.

Grundsätzlich ist es auch denkbar, jedoch nicht erfindungsgemäß, - dass die Bremsvorrichtung eine Bremskraftunterbrechungseinheit umfasst. Im Falle einer Reibbremse kann diese Bremskraftunterbrechungseinheit beispielsweise dazu ausgebildet sein, den Reibeingriff der beiden Bremselemente zu unterbrechen. Vorteilhafterweise kann die Bremskraftunterbrechungseinheit mittels der Steuereinheit betätigbar sein. Insbesondere kann die Steuereinheit dazu ausgebildet sein, die Bremskraftunterbrechungseinheit bei Aktivierung der Antriebseinheit im Sinne einer Unterbrechung der Bremskraft zu betätigen.

Ein weiteres Problem, das beim selbsttätigen Bewegen von relativ zu einer Fahrzeugkarosserie bewegbaren Fahrzeugteilen auftritt, besteht darin, dass das Fahrzeugteil stets über ein vorbestimmtes Bewegungsmaß, d.h. eine vorbestimmte Distanz, einen vorbestimmten Schwenkwinkel oder dergleichen, bewegt wird. Dies kann bei Vorhandensein eines Hindernisses im Bewegungsweg zur Beschädigung des Fahrzeugteils führen. Um dies verhin dem zu können, wird gemäß einem weiteren Ausführungsbeispiel der Erfindung vorgeschlagen, dass die Steuereinheit einen Signaleingang aufweist, mit welchem wenigstens ein nicht Teil der Stellvorrichtung bildender Hinderniserfassungssensor zur Weiterleitung von Hinderniserfassungssignalen an die Steuereinheit verbindbar ist, und dass die Steuereinheit dazu ausgelegt ist, die Antriebseinheit dann, wenn die Hinderniserfassungssignale das Vorhandensein eines Hindernisses im Bewegungsweg des Fahrzeugteils anzeigen, zu deaktivieren. Der Hindernissensor kann beispielsweise ein Radarsensor, ein optischer Sensor, ein Laserscanner-Sensor, ein Ultraschallsensor oder eine Kamera sein.

In Weiterbildung der Erfindung wird vorgeschlagen, dass das Stellelement eine Spindel umfasst.

Ferner kann vorgesehen sein, dass die Abtriebswelle der Antriebseinheit zur Verstellrichtung der Stelleinheit orthogonal verläuft.

Eine kompakte Anordnung, die wenig Bauraum in Anspruch nimmt, kann dabei beispielsweise dadurch erzielt werden, dass die Abtriebswelle der Antriebseinheit ein Schneckenrad trägt, wobei das Schneckenrad vorzugsweise mit einem Zahnrad kämmt, das radial innen eine Spindelmutter aufweist bzw. trägt, welche mit einem Gewinde der Spindel in Gewindeeingriff steht. Es muss in diesem Fall lediglich für eine bezogen auf die Verstellrichtung der Stelleinheit axiale Abstützung des Zahnrads Sorge getragen wer den. Diese kann aber in einfacher Weise durch das Gehäuse der Antriebsanordnung bereitgestellt werden.

Schließlich betrifft die Erfindung auch noch ein Kraftfahrzeug mit einer Karosserie und einem relativ zu der Karosserie bewegbaren Fahrzeugteil, welches mit einer erfindungsgemäßen Stellvorrichtung ausgerüstet ist. Von besonderem Vorteil ist, dass bei diesem Kraftfahrzeug das relativ zur Karosserie des Fahrzeugs bewegbare Fahrzeugteil frei von einem mit Vorzugspositionen ausgebildeten Fangband sein kann. Dies hat nicht nur bezüglich des erforderlichen Bauraums, sondern auch hinsichtlich der Herstellungskosten Vorteile.

Die Erfindung wird im Folgenden anhand eines Ausführungsbeispiels mit Bezug auf die beigefügten Zeichnungen näher erläutert werden. Es stellt dar:
- Figur 1: eine Seitenansicht einer Ausführungsform einer erfindungsgemäßen Stellvorrichtung;
- Figur 2: eine weitere Seitenansicht der Stellvorrichtung gemäß Figur 1 aus der durch den Pfeil II in Figur 1 angezeigten Richtung;
- Figur 3: eine teilweise geöffnete Seitenansicht der Stellvorrichtung der Figuren 1 und 2;
- Figur 4: einen Schnitt der in Figur 1 gezeigten Ansicht.

In Figur 1 ist eine erfindungsgemäße Ausführungsform einer Stellvorrichtung ganz allgemein mit 10 bezeichnet. Sie dient zum Bewegen eines Fahrzeugteils 52, beispielsweise einer Fahrzeugtür oder einer Fahrzeugklappe (in Figur 1 strich-punkt-punktiert angedeutet), eines Kraftfahrzeugs 50, beispielsweise eines Personenkraftwagens, relativ zur Karosserie 54 (in Figur 1 strich-punktiert angedeutet) des Kraftfahrzeugs 50. Die Stellvorrichtung 10 umfasst eine Antriebsanordnung 12 mit einer Antriebseinheit 14, beispielsweise einem Elektromotor, und einem Bewegungszustandssensor 16, beispielsweise einem Hall-Sensor, zum Erfassen des Bewegungszustands der Antriebseinheit 14. Die Antriebseinheit 14 und der Bewegungszustandssensor 16 sind in einem gemeinsamen Gehäuse 18 aufgenommen. Darüber hinaus ist in dem Gehäuse 18 eine Bremsvorrichtung 20 (siehe Figur 3) angeordnet, welche eine Bewegung, insbesondere Drehung, der Antriebseinheit 14 zu bremsen vermag.

Die Stellvorrichtung 10 umfasst ferner ein Stellelement 22, das in dem dargestellten Ausführungsbeispiel als Spindel ausgebildet ist.

Das Stellelement 22 ist an dem bewegbaren Fahrzeugteil 52 mittels einer Halterung 26 angelenkt, während die Antriebsanordnung 12 mit der Karosserie 54 des Fahrzeugs 50 über eine kardanische Aufhängung 27 verbunden ist. Die von der kardanischen Aufhängung 27 bereitgestellten Bewegungsfreiheitsgrade, nämlich deren Verschwenkbarkeit um die Achsen C und D (siehe Figur 2), die Schwenkbarkeit der Halterung 26 um die Achse B und die Verdrehbarkeit der Spindel 22 relativ zur Antriebsanordnung 12 um die Achse A verhindern ein Verkanten der Stellvorrichtung 10 zuverlässig.

Wie insbesondere in den Figuren 3 und 4 zu erkennen ist, trägt eine Abtriebswelle 28 der Antriebseinheit 14 ein Schneckenrad 30, das mit einem Zahnrad 32 kämmt, welches die Spindel 22 umgibt. Radial innen ist das Zahnrad 32 mit einer Spindelmutter 34 verbunden, welche mit einem Gewinde der Spindel 22 in Gewindeeingriff steht. Auf diese Weise wird eine Drehbewegung der Antriebseinheit 14 in eine Linearbewegung der Spindel 22 in deren Längserstreckungsrichtung A umgesetzt

Gemäß Figur 3 ist auch die Bremsvorrichtung 20 der Abtriebswelle 28 der Antriebseinheit 14 zugeordnet. In dem dargestellten Ausführungsbeispiel ist sie als permanent wirkende Reibbremse ausgebildet. Hierzu umfasst sie ein mit der Abtriebswelle 28 betriebsfest verbundenes, d.h. mit der Abtriebswelle 28 mitdrehendes Bremselement 42 und ein mit dem Gehäuse 18 betriebsfest verbundenes, d.h. drehfest angeordnetes Bremselement 44. Das drehfest angeordnete Bremselement 4 und das mitdrehende Bremselement 42 stehen miteinander in Reibeingriff, wobei dieser Reibeingriff mittels einer (nicht dargestellten) Feder dauerhaft aufrechterhalten wird. Die von diesem permanenten Reibeingriff erzeugte Bremskraft ist vorzugsweise derart gewählt, dass sich das bewegbare Fahrzeugteil 52 nicht selbsttätig in Bewegung zu versetzen vermag, solange das Fahrzeug 50 auf einem Untergrund aufsteht, dessen Neigungswinkel je nach Auslegung der Bremsvorrichtung 20 bezogen auf die Horizontale beispielsweise höchstens 15° beträgt. Auf diese Weise kann das bewegbare Fahrzeugteil 52 auf seinem Verstellweg in jeder beliebigen Zwischenposition gehalten werden.

Zur Steuerung des Betriebs der Antriebseinheit 14 ist der Antriebsanordnung 12 ferner eine (in Figur 3 lediglich schematisch dargestellte) Steuereinheit 24 zugeordnet. Über einen Signaleingang 36 können der Steuereinheit 24 Ausgangssignale des Bewegungszustandssensors 16 zugeführt werden. Ferner können der Steuereinheit 24 über einen Signaleingang 38 die Ausgangssignale eines Hinderniserfassungssensors 40 zugeführt werden.

Stellt die Steuereinheit 24 anhand der Signale des Bewegungszustandssensors 16 fest, dass das bewegbare Fahrzeugteil 52 von Hand bewegt wird, so steuert sie die Antriebseinheit 14 im Sinne einer Unterstützung der gewünschten Bewegung an, d.h. nach Art einer Servolenkung. Der Anteil der zur Bewegung des bewegbaren Fahrzeugteils 52 erforderlichen Kraft, der dabei von der Antriebseinheit 14 übernommen wird, kann je nach Wunsch eingestellt werden, wird jedoch vorteilhafterweise derart gewählt, dass das Fahrzeugteil 52 auch dann, wenn sich das Fahrzeug 50 an einer Steigung oder in Seitenlage befindet, mit einer geringen Kraft in der Größenordnung von 5 bis 10 N betätigt werden kann.

Stellt die Steuereinheit 24 keinen Wunsch nach einer manuellen Betätigung des bewegbaren Fahrzeugteils 52 fest, liegt ihr jedoch ein Befehl zum automatischen Bewegen des bewegbaren Fahrzeugteils 52 vor, so berücksichtigt die Steuereinheit 24 bei der Ausführung dieses Befehls die ihr vom Hinderniserfassungssensor 40 zugeführten Hinderniserfassungssignale. Stellt die Steuereinheit 24 fest, dass in dem Bewegungsweg des bewegbaren Fahrzeugteils 52 ein Hindernis vorhanden ist, so deaktiviert sie die Antriebseinheit 14, so dass das bewegbare Fahrzeugteil 52 vor dem Hindernis zum Stillstand kommt, ohne mit diesem zu kollidieren und hierdurch beschädigt zu werden.

Nachzutragen ist noch, dass es zur besseren Signalauflösung denkbar ist, auf der Abtriebsseite, also beispielsweise am Schneckenrad 30 oder an der Spindel 22 einen (nicht dargestellten) zweiten Bewegungszustandssensor vorzusehen.

## Patentansprüche

1. Stellvorrichtung (10) für ein relativ zu einer Karosserie (54) eines Fahrzeugs (50) bewegbares Fahrzeugteil (52), insbesondere eine Fahrzeugtür oder eine Fahrzeugklappe, umfassend:
• eine Antriebsanordnung (12)
• mit einer Antriebseinheit (14) und
• wenigstens einem Bewegungszustandssensor (16) zum Erfassen eines Bewegungszustands der Antriebseinheit (14) und zum Ausgeben entsprechender Bewegungszustandssignale,
• ein Stellelement (22), welches mittels der Antriebseinheit (14) relativ zur Antriebsanordnung (12) verlagerbar ist, und
• eine der Antriebsanordnung (12) zugeordnete Steuereinheit (24) zum Aktivieren und Deaktivieren der Antriebseinheit (14),
wobei die Steuereinheit (24) einen Signaleingang (36) aufweist, mit welchem der wenigstens eine Bewegungszustandssensor (16) zur Weiterleitung der Bewegungszustandssignale an die Steuereinheit (24) verbunden ist, und wobei die Steuereinheit (24) dazu ausgelegt ist, dann, wenn die vom Bewegungszustandssensor (16) an die Steuereinheit (24) weitergeleiteten Bewegungszustandssignale einen von einem Soll-Bewegungszustand abweichenden Ist-Bewegungszustand der Antriebseinheit (14) anzeigen, die Antriebseinheit (14) in Anpassung an den Ist-Bewegungszustand zu betätigen, wobei der Soll-Bewegungszustand ein Ruhezustand der Antriebseinheit (14) oder ein vorgegebener Bewegungszustand der Antriebseinheit (14) ist,
wobei die Steuereinheit (24) ferner dazu ausgelegt ist, ein von dem Bewegungszustandssensor (16) erfasstes Bewegungsmuster einer manuellen Betätigung des relativ zu der Karosserie (54) des Fahrzeugs (50) bewegbaren Fahrzeugteils (52) von einem von dem Bewegungszustandssensor (16) erfassten Bewegungsmuster einer schwerkraftbedingten Betätigung des relativ zu der Karosserie (54) des Fahrzeugs (50) bewegbaren Fahrzeugteils (52) zu unterscheiden,
**dadurch gekennzeichnet, dass** als Unterscheidungskriterium eine von dem Bewegungszustandssensor (16) erfasste Beschleunigung verwendet wird, mit der sich das relativ zu der Karosserie (54) des Fahrzeugs (50) bewegbare Fahrzeugteil (52) in Bewegung setzt,
dass die Steuereinheit (24) ferner dazu ausgelegt ist, die Antriebseinheit (14) nur dann in Anpassung an den Ist-Bewegungszustand zu betätigen, wenn ein Bewegungsmuster des Ist-Bewegungszustands zu Beginn einer Bewegung des relativ zu der Karosserie (54) des Fahrzeugs (50) bewegbaren Fahrzeugteils (52) hinsichtlich der Beschleunigung wenigstens eine vorbestimmte Bedingung erfüllt, nämlich, dass es dem Bewegungsmuster der manuellen Betätigung und nicht dem Bewegungsmuster der schwerkraftbedingten Betätigung des relativ zu der Karosserie (54) des Fahrzeugs (50) bewegbaren Fahrzeugteils (52) entspricht, und
dass der Antriebseinheit (14) eine Bremsvorrichtung (20) zugeordnet ist, wobei die Bremsvorrichtung (20) eine permanent wirkende Bremsvorrichtung ist.

2. Stellvorrichtung nach Anspruch 1,
**dadurch gekennzeichnet, dass** die Steuereinheit (24) dazu ausgelegt ist, dann, wenn die vom Bewegungszustandssensor (16) an die Steuereinheit (24) weitergeleiteten Bewegungszustandssignale einen von einem Soll-Bewegungszustand abweichenden Ist-Bewegungszustand der Antriebseinheit (14) anzeigen, die Antriebseinheit (14) im Sinne einer Unterstützung der den Ist-Bewegungszustand hervorrufenden Bewegung zu betätigen.

3. Stellvorrichtung nach Anspruch 1 oder 2,
**dadurch gekennzeichnet, dass** eine Bremskraft der Bremsvorrichtung (20) größer ist als eine auf das relativ zu der Karosserie (54) des Fahrzeugs (50) bewegbare Fahrzeugteil (52) einwirkende Schwerkraft, solange das Fahrzeug auf einem Untergrund steht, dessen Neigung einen vorbestimmten Wert, beispielsweise 15°, nicht übersteigt.

4. Stellvorrichtung nach einem der Ansprüche 1 bis 3,
**dadurch gekennzeichnet, dass** die Bremsvorrichtung (20) ein sich mit einer Abtriebswelle (28) der Antriebseinheit (14) mitdrehendes Bremselement (42) und ein an der Antriebsanordnung (12) drehfest angeordnetes Bremselement (44) umfasst, welche miteinander in Reibeingriff stehen.

5. Stellvorrichtung nach einem der vorhergehenden Ansprüche,
**dadurch gekennzeichnet, dass** die Steuereinheit (24) einen Signaleingang (38) aufweist, mit welchem wenigstens ein nicht Teil der Stellvorrichtung (10) bildender Hinderniserfassungssensor (40) zur Weiterleitung von Hinderniserfassungssignalen an die Steuereinheit (24) verbindbar ist, und dass die Steuereinheit (24) dazu ausgelegt ist, die Antriebseinheit (14) dann, wenn die Hinderniserfassungssignale das Vorhandensein eines Hindernisses im Bewegungsweg des Fahrzeugteils (52) anzeigen, zu deaktivieren.

6. Stellvorrichtung nach einem der vorhergehenden Ansprüche,
**dadurch gekennzeichnet, dass** das Stellelement (22) eine Spindel umfasst.

7. Stellvorrichtung nach einem der vorhergehenden Ansprüche,
**dadurch gekennzeichnet, dass** die Abtriebswelle (28) der Antriebseinheit (14) zur Verstellrichtung (A) der Stelleinheit (22) orthogonal verläuft.

8. Stellvorrichtung nach einem der vorhergehenden Ansprüche,
**dadurch gekennzeichnet, dass** die Abtriebswelle (28) der Antriebseinheit (14) ein Schneckenrad (30) trägt, wobei das Schneckenrad (30) vorzugsweise mit einem Zahnrad (32) kämmt, das radial innen eine Spindelmutter (34) aufweist, welche mit einem Gewinde des Stellelements (22) in Gewindeeingriff steht.

9. Stellvorrichtung nach einem der vorhergehenden Ansprüche,
**dadurch gekennzeichnet, dass** die Antriebsanordnung (12) mit einer Verbindungseinheit (27) zur Verbindung der Antriebsanordnung (12) mit einer übergeordneten, d.h. nicht zur Stellvorrichtung (10) gehörenden, Baugruppe (54) des Fahrzeugs (50) versehen ist, während das Stellelement (22) mit einer weiteren Verbindungseinheit (26) zur Verbindung des Stellelements (22) mit einer weiteren übergeordneten, d.h. nicht zur Stellvorrichtung (10) gehörenden, Baugruppe (52) des Fahrzeugs (50) versehen ist.

10. Kraftfahrzeug (50) mit einer Karosserie (54) und einem relativ zu der Karosserie (54) bewegbaren Fahrzeugteil (52), welches mit einer Stellvorrichtung (10) nach einem der vorhergehenden Ansprüche ausgerüstet ist.

11. Kraftfahrzeug nach Anspruch 10,
**dadurch gekennzeichnet, dass** das relativ zur Karosserie (54) des Fahrzeugs (50) bewegbare Fahrzeugteil (52) frei von einem mit Vorzugspositionen ausgebildeten Fangband ist.

## Claims

1. Adjusting device (10) for a vehicle part (52) which is movable relative to a body (54) of a vehicle (50), in particular a vehicle door or a vehicle tailgate, comprising:
• a drive arrangement (12)
• having a drive unit (14) and
• at least one movement state sensor (16) for detecting a movement state of the drive unit (14) and for outputting corresponding movement state signals,
• an adjusting element (22), which is displaceable relative to the drive arrangement (12) by means of the drive unit (14), and
• a control unit (24), associated with the drive arrangement (12), for activating and deactivating the drive unit (14),
wherein the control unit (24) has a signal input (36) to which the at least one movement state sensor (16) is connected for transmitting the movement state signals to the control unit (24), and wherein the control unit (24) is designed to actuate the drive unit (14) according to the actual movement state if the movement state signals transmitted to the control unit (24) by the movement state sensor (16) indicate an actual movement state of the drive unit (14) which deviates from a target movement state, wherein the target movement state is a rest state of the drive unit (14) or a predetermined movement state of the drive unit (14),
wherein the control unit (24) is further designed to distinguish a movement pattern of a manual actuation of the vehicle part (52) which is movable relative to the body (54) of the vehicle (50), detected by the movement state sensor (16), from a movement pattern of a gravity-induced actuation of the vehicle part (52) which is movable relative to the body (54) of the vehicle (50), detected by the movement state sensor (16), **characterized in that** as distinguishing criterion an acceleration detected by the movement state sensor (16) is used with which acceleration the vehicle part (52) which is movable relative to the body (54) of the vehicle (50) is set in motion,
**in that** the control unit (24) is further designed to actuate the drive unit (14) according to the actual movement state only if a movement pattern of the actual movement state at the start of a movement of the vehicle part (52) which is movable relative to the body (54) of the vehicle (50) fulfils at least one predetermined condition as to the acceleration, namely that it corresponds to the movement pattern of the manual actuation and not to the movement pattern of the gravity-induced actuation of the vehicle part (52) which is movable relative to the body (54) of the vehicle (50), and
**in that** a brake device (20) is associated with the drive unit (14), wherein the brake device (20) is a permanently acting brake device.

2. Adjusting device according to claim 1,
**characterized in that** the control unit (24) is designed to actuate the drive unit (14) to assist the movement producing the actual movement state if the movement state signals transmitted to the control unit (24) by the movement state sensor (16) indicate an actual movement state of the drive unit (14) which deviates from a target movement state.

3. Adjusting device according to claim 1 or 2,
**characterized in that** a brake force of the brake device (20) is greater than a gravitational force acting on the vehicle part (52) which is movable relative to the body (54) of the vehicle (50), whilst the vehicle is on a surface of which the inclination does not exceed a predetermined value, such as 15°.

4. Adjusting device according to any of claims 1 to 3,
**characterized in that** the brake device (20) comprises a brake element (42) which rotates with a driven shaft (28) of the drive unit (14) and a brake element (44) which is arranged in a rotationally fixed manner on the drive arrangement (12), which brake elements are in mutual frictional engagement.

5. Adjusting device according to any of the preceding claims,
**characterized in that** the control unit (24) has a signal input (38) to which at least one obstacle detection sensor (40), which does not form part of the adjusting device (10), may be connected for transmitting obstacle detection signals to the control unit (24), and **in that** the control unit (24) is designed to deactivate the drive unit (14) if the obstacle detection signals indicate the presence of an obstacle in the movement path of the vehicle part (52).

6. Adjusting device according to any of the preceding claims,
**characterized in that** the adjusting element (22) comprises a spindle.

7. Adjusting device according to any of the preceding claims,
**characterized in that** the driven shaft (28) of the drive unit (14) extends orthogonally to the adjustment direction (A) of the adjusting unit (22).

8. Adjusting device according to any of the preceding claims,
**characterized in that** the driven shaft (28) of the drive unit (14) supports a worm gear (30), the worm gear (30) preferably meshing with a gear wheel (32) which radially inwardly has a spindle nut (34) which is in threaded engagement with a thread of the adjusting element (22).

9. Adjusting device according to one of the preceding claims,
**characterized in that** the drive arrangement (12) is provided with a connecting unit (27) for connecting the drive arrangement (12) to a superordinate assembly (54) of the vehicle (50), i.e. an assembly which does not form part of the adjusting device (10), whilst the adjusting element (22) is provided with a further connecting unit (26) for connecting the adjusting element (22) to a further superordinate assembly (52) of the vehicle (50), i.e. an assembly which does not form part of the adjusting device (10).

10. Motor vehicle (50) having a body (54) and a vehicle part (52) movable relative to the body (54), which is equipped with an adjusting device (10) according to any of the preceding claims.

11. Motor vehicle according to claim 10,
**characterized in that** the vehicle part (52) which is movable relative to the body (54) of the vehicle (50) is free of any check strap designed with preferred positions.

## Revendications

1. Dispositif de réglage (10) pour une partie de véhicule (52) mobile par rapport à une carrosserie (54) d'un véhicule (50), en particulier une porte de véhicule ou un hayon de véhicule, comprenant :
• un ensemble d'entraînement (12)
• avec une unité d'entraînement (14), et
• au moins un capteur d'état de mouvement (16) pour détecter un état de mouvement de l'unité d'entraînement (14) et pour émettre des signaux d'état de mouvement correspondants,
• un élément de réglage (22) qui peut être déplacé par rapport à l'ensemble d'entraînement (12) au moyen de l'unité d'entraînement (14), et
• une unité de commande (24) associée à l'ensemble d'entraînement (12) pour activer et désactiver l'unité d'entraînement (14),
dans lequel l'unité de commande (24) présente une entrée de signal (36) à laquelle est relié ledit au moins un capteur d'état de mouvement (16) pour la transmission des signaux d'état de mouvement à l'unité de commande (24), et dans lequel l'unité de commande (24) est conçue pour, lorsque les signaux d'état de mouvement transmis par le capteur d'état de mouvement (16) à l'unité de commande (24) indiquent un état de mouvement réel de l'unité d'entraînement (14) différent d'un état de mouvement de consigne, actionner l'unité d'entraînement (14) en l'adaptant à l'état de mouvement réel, l'état de mouvement de consigne étant un état de repos de l'unité d'entraînement (14) ou un état de mouvement prédéterminé de l'unité d'entraînement (14),
dans lequel l'unité de commande (24) est en outre conçue pour distinguer un schéma de mouvement, détecté par le capteur d'état de mouvement (16), d'un actionnement manuel de la partie de véhicule (52) mobile par rapport à la carrosserie (54) du véhicule (50), d'un schéma de mouvement, détecté par le capteur d'état de mouvement (16), d'un actionnement par gravité de la partie de véhicule (52) mobile par rapport à la carrosserie (54) du véhicule (50),
**caractérisé en ce qu'**une accélération détectée par le capteur d'état de mouvement (16), avec laquelle la partie de véhicule (52) mobile par rapport à la carrosserie (54) du véhicule (50) se met en mouvement, est utilisée comme critère de distinction, **en ce que** l'unité de commande (24) est en outre conçue pour n'actionner l'unité d'entraînement (14) en l'adaptant à l'état de mouvement réel que si un schéma de mouvement de l'état de mouvement réel au début d'un mouvement de la partie de véhicule (52) mobile par rapport à la carrosserie (54) du véhicule (50) remplit au moins une condition prédéterminée en ce qui concerne l'accélération, à savoir qu'il correspond au schéma de mouvement de l'actionnement manuel et non au schéma de mouvement de l'actionnement par gravité de la partie de véhicule (52) mobile par rapport à la carrosserie (54) du véhicule (50), et
**en ce qu'**un dispositif de freinage (20) est associé à l'unité d'entraînement (14), dans lequel le dispositif de freinage (20) est un dispositif de freinage à action permanente.

2. Dispositif de réglage selon la revendication 1,
**caractérisé en ce que** l'unité de commande (24) est conçue pour, lorsque les signaux d'état de mouvement transmis par le capteur d'état de mouvement (16) à l'unité de commande (24) indiquent un état de mouvement réel de l'unité d'entraînement (14) différent d'un état de mouvement de consigne, actionner l'unité d'entraînement (14) dans le sens d'une assistance au mouvement provoquant l'état de mouvement réel.

3. Dispositif de réglage selon la revendication 1 ou 2,
**caractérisé en ce qu'**une force de freinage du dispositif de freinage (20) est supérieure à une force de gravité agissant sur la partie de véhicule (52) mobile par rapport à la carosserie (54) du véhicule (50) tant que le véhicule est sur un sol dont l'inclinaison n'excède pas une valeur prédéterminée, par exemple 15°.

4. Dispositif de réglage selon l'une des revendications 1 à 3,
**caractérisé en ce que** le dispositif de freinage (20) comprend un élément de freinage (42) tournant avec un arbre de sortie (28) de l'unité d'entraînement (14) et un élément de freinage (44) monté en rotation sur l'ensemble d'entraînement (12) et en prise par friction l'un avec l'autre.

5. Dispositif de réglage selon l'une des revendications précédentes,
**caractérisé en ce que** l'unité de commande (24) comporte une entrée de signal (38) à laquelle peut être connecté au moins un capteur de détection d'obstacle (40) ne faisant pas partie du dispositif de réglage (10) pour transmettre des signaux de détection d'obstacle à l'unité de commande (24), et **en ce que** l'unité de commande (24) est conçue pour désactiver l'unité d'entraînement (14) lorsque les signaux de détection d'obstacle indiquent la présence d'un obstacle dans le trajet de déplacement de la partie de véhicule (52).

6. Dispositif de commande selon l'une des revendications précédentes, **caractérisé en ce que** l'élément de réglage (22) comprend une tige.

7. Dispositif de réglage selon l'une des revendications précédentes,
**caractérisé en ce que** l'arbre de sortie (28) de l'unité d'entraînement (14) est orthogonal à la direction de réglage (A) de l'unité de réglage (22).

8. Dispositif de commande selon l'une des revendications précédentes,
**caractérisé en ce que** l'arbre de sortie (28) de l'unité d'entraînement (14) porte une roue à vis sans fin (30), dans lequel la roue à vis sans fin (30) s'engrene de préférence avec une roue dentée (32) qui comporte radialement à l'intérieur un écrou de tige (34) qui est en prise par filetage avec un filetage de l'élément de réglage (22).

9. Dispositif de réglage selon l'une des revendications précédentes,
**caractérisé en ce que** l'ensemble d'entraînement (12) est pourvu d'une unité de liaison (27) pour relier l'ensemble d'entraînement (12) à un module (54) du véhicule (50) de rang supérieur, c'est-à-dire n'appartenant pas au dispositif de réglage (10), tandis que l'élément de réglage (22) est pourvu d'une autre unité de liaison (26) pour relier l'élément de réglage (22) à un autre module (52) du véhicule (50) de rang supérieur, c'est-à-dire n'appartenant pas au dispositif de réglage (10).

10. Véhicule automobile (50) comportant une carrosserie (54) et une partie de véhicule (52) mobile par rapport à la carrosserie (54), qui est équipée d'un dispositif de réglage (10) selon l'une des revendications précédentes.

11. Véhicule automobile selon la revendication 10,
**caractérisé en ce que** la partie de véhicule (52) mobile par rapport à la carrosserie (54) du véhicule (50) est dépourvue d'une bande d'arrêt formée avec des positions préférentielles.
